# EUROPÄISCHE PATENTSCHRIFT

(11) **EP 0 634 900 B1**
(45) Veröffentlichungstag und Bekanntmachung des Hinweises auf die Patenterteilung: **30.10.1996**
(21) Anmeldenummer: 93905087.8
(22) Anmeldetag: 22.03.1993
(51) Int. Cl.: A43B 5/04

(54) **SPORTSCHUH**
SPORTS SHOE
CHAUSSURE DE SPORT

(30) Priorität: 24.03.1992 AT 596/92
(43) Veröffentlichungstag der Anmeldung: 25.01.1995
(73) Patentinhaber: AUER, Herbert, A-6150 Steinach (AT); LEITNER, Johann, A-6621 Bichlbach (AT)
(72) Erfinder: AUER, Herbert, A-6150 Steinach (AT); LEITNER, Johann, A-6621 Bichlbach (AT)
(74) Vertreter: Torggler, Paul, Dr.
(86) Internationale Anmeldenummer: AT9300055
(87) Internationale Veröffentlichungsnummer: WO9318676

(56) Entgegenhaltungen:
- EP-A- 0 356 400
- WO-A-85/01191
- FR-A- 2 509 586
- Deutsches Patentamt/FIZ Karlsruhe AN 93 (21) : 5424, PATDPA Patentblatt 113 (1993),Heft 21, DE A1 Offenlegungsschrift, 1. Ver ff.

## Beschreibung

Die Erfindung bezieht sich auf einen Sportschuh mit Verankerungseinrichtungen, die beispielsweise den Angriff einer Schibindung ermöglichen, zur Verbindung des Schuhs mit einem am Boden bewegbaren Sportgerät, auf dem der Besitzer steht und welches er mit den Füßen lenkt, wie Skier, Rollschuhe od. dgl., wobei eine Kennlinie, die die Verbindungslinie von der Fersenmitte zur Mitte des Sohlenbogens, der die große Zehe aufnimmt, bildet, zumindestens annähernd parallel, vorzugsweise exakt parallel zur Bewegungsrichtung des Sportgerätes, beispielsweise des Skis verläuft.

Aus der FR-A-25 09 586 ist ein Skischuh bekannt, bei derm der Schaft quer zum Ski verstellt werden kann. Die Position des Schaftes am Ski ist daher nicht festgelegt.

Aufgabe der Erfindung ist es, einen Sportschuh zu schaffen, insbesondere Schischuh zuschaffen, in dem der Fuß, der spannungsfrei im Schuh aufgenommen ist, am Sportgerät in der Bewegungsrichtung des Sprunggelenkes geführt ist. Der Fuß soll sich mit dem Sportgerät in seiner natürlichen Bewegungsrichtung bewegen können.

Die erfindungsgemäße Aufgabe wird dadurch gelöst, daß die Fersenauflagefläche der Sohle beim Außenrand tiefer als beim Innenrand ist.

Die Erfindung ist jedoch nicht auf ein Sportgerät mit einer Bindung beschränkt. Der Schuh kann, wie beispielsweise bei Schlittschuhen üblich, auch mit dem Sportgerät verschraubt oder vernietet sein.

Um die Stellung des Fußes zu verbessern, sieht ein weiteres Ausführungsbeispiel der Erfindung vor, daß die Fersenauflagefläche der Sohle beim Außenrand 3 bis 5 mm tiefer als beim Innenrand liegt, wobei vorteilhaft vorgesehen ist, daß die Fersenauflagefläche der Sohle, bezogen auf Schuhgröße 42, zwischen 20 bis 40 mm, vorzugsweise 25 bis 30 mm höher als die Ballenauflagefläche der Innensohle liegt.

Nachfolgend wird ein Ausführungsbeispiel der Erfindung anhand der Figuren der beiliegenden Zeichnungen eingehend beschrieben.

Die Fig. 1 zeigt einen Grundriß eines nach dem Stand der Technik hergestellten Schuhs, der auf einem Ski befestigt ist, die Fig. 2 zeigt einen Grundriß eines erfindungsgemäßen Schuhs, der auf einem Ski befestigt ist und die Fig. 3 zeigt eine Seitenansicht der Innensohle.

Wie bereits erwähnt, ist der Sportschuh in Kombination mit einem Sportgerät verwendbar, das auf dem Boden mit Bodenhaftung entlang einer Linie geführt ist. Beispiele dafür sind Skier, Schlittschuhe und Rollschuhe. Diese Sportgeräte haben das gemeinsame Merkmal, daß sie zumindestens zu einem Großteil der Zeit nicht vom Boden abgehoben werden, sodaß der Fuß des Sportlers vom Sportgerät in eine bestimmte Richtung gezwungen wird.

In der Fig. 1 ist mit 1 ein Ski, mit 16 der Umriß eines Fußes und mit 2 der Umriß eines Schuhs gezeigt. Das Bezugszeichen 3 bezeichnet die Fersenmitte, durch die die Mittelebene 4 des Schuhs verläuft. Bei einem Schuh gemäß dem Stand der Technik ist diese identisch mit der Mittelebene des Skis. 5 bezeichnet die Mitte des Sohlenbogens 6, der die große Zehe aufnimmt. Die Verbindungslinie, die die Fersenmitte 3 mit der Mitte 5 des die große Zehe aufnehmenden Sohlenbogens verbindet, stellt eine Kennlinie 7 dar. Sie liegt in einem Winkel α zur Skikante 11 und somit zur Bewegungsrichtung BR des Skis 1. Die strichlierten Linien zeigen die natürliche Lage des Fußes bzw. des Umrisses 16 des Fußes.

Dies hat den Nachteil, daß während des Gleitens auf dem Ski der Fuß des Benutzers vom Schuh in eine unnatürliche Stellung gedrückt wird, und die Bewegungsrichtung des Sprunggelenkes abgewinkelt wird. Sehr oft treten beim Kauf Paßformprobleme auf, denen der Kunde dadurch ausweicht, daß er zu große Schuhe kauft, wodurch das Skiführgefühl verloren geht.

Die Fig. 2 zeigt eine Draufsicht auf einen erfindungsgemäßen Schuh. Das Bezugszeichen 1 bezeichnet wiederum den Ski und das Bezugszeichen 2 den Umriß des Schuhs. Ebenso bezeichnet das Bezugszeichen 3 die Fersenmitte und das Bezugszeichen 5 die Mitte des Sohlenbogens 6, der die große Zehe aufnimmt.

Mit dem Bezugszeichen 8, 9 sind die Befestigungsmittel für die Bindung 10 bezeichnet.

Wie aus der Fig. 2 ersichtlich, verläuft eine Kennlinie 7, die von der Verbindungslinie zwischen der Fersenmitte 3 und der Mitte 5 des Sohlenbogens 6, der die große Zehe aufnimmt, gebildet wird, parallel zur Skikante 11 und somit parallel zur Bewegungsrichtung BR des Skis.

Die natürliche Haltung des Fußes wird noch dadurch unterstützt, daß die Fersenauflagefläche 13 der Sohle des Schuhs beim Außenrand 13' 3 bis 5 mm tiefer als beim Innenrand 13'' liegt und dadurch, daß die Fersenauflagefläche 13 bei einem Schuh der Schuhgröße 42 27 mm höher als die Ballenauflagenfläche 14 der Sohle liegt.

Die Ballenauflagefläche 14 und die Fersenauflagefläche 13 sind horizontale oder nach hinten geneigte, ebene und zueinander parallele Flächen.

In den Figuren der Zeichnung ist noch die Bewegungslinie 15 eingezeichnet, entlang der der Schuh beim natürlichen Schritt bewegt wird. Die Kennlinie 7 verbindet ebenfalls das vordere und hintere Ende dieser Bewegungslinie 15, die durch die Fersenmitte 3 und die Zehenmitte 5 verläuft.

## Patentansprüche

1. Sportschuh mit Verankerungseinrichtungen, die beispielsweise den Angriff einer Schibindung ermöglichen, zur Verbindung des Schuhs mit einem am Boden bewegbaren Sportgerät, auf dem der Besitzer steht und welches er mit den Füßen lenkt, wie Skier, Rollschuhe od. dgl., wobei eine Kennlinie, die die Verbindungslinie von der Fersenmitte zur Mitte des Sohlenbogens, der die große Zehe aufnimmt, bildet, zumindestens annähernd parallel, vorzugsweise exakt parallel zur Bewegungsrichtung (BR) des Sportgerätes, beispielsweise des Skis (1) verläuft, dadurch gekennzeichnet, daß die Fersenauflagefläche (13) der Sohle beim Außenrand (13') tiefer als beim Innenrand (13'') ist.

2. Sportschuh nach Anspruch 1, dadurch gekennzeichnet, daß die Fersenauflagefläche der Sohle beim Außenrand (13') 3 bis 5 mm tiefer als beim Innenrand (13'') liegt.

3. Sportschuh nach Anspruch 1 oder 2, dadurch gekennzeichnet, daß die Fersenauflagefläche (13) der Innensohle, bezogen auf Schuhgröße 42, zwischen 20 bis 40 mm vorzugsweise zwischen 25 bis 30 mm höher als die Ballenauflagefläche (14) der Sohle liegt.

## Claims

1. Sports shoe with anchoring devices which, for example, make engagement with a ski binding possible, for binding the shoe to an article of sports equipment moveable on the ground, upon which the owner stands and which he steers with the feet, such as skis, roller skates or the like, wherein a characteristic line which forms the line connecting from the centre of the heel to the centre of the arch of the foot, which includes the big toe, runs at least approximately parallel, preferably exactly parallel to the direction of movement (BR) of the sports equipment, for example of the ski (1), characterised in that the sole is deeper at the outside edge (13') than at the inside edge (13'').

2. Sports shoe according to claim 1, characterised in that the heel supporting surface of the sole is 3 to 5 mm deeper at the outside edge (13') than at the inside edge (13'').

3. Sports shoe according to claim 1 or 2, characterised in that the heel supporting surface (13) of the insole is between 20 to 40 mm, preferably between 25 to 30 mm, higher than the ball supporting surface (14) of the sole in the case of a size 42 shoe.

## Revendications

1. Chaussure de sport pourvue de dispositifs d'ancrage qui permettent par exemple l'action d'une fixation de ski afin de relier la chaussure à un appareil de sport qui est mobile sur le sol, sur lequel le propriétaire se tient debout et qu'il guide avec les pieds, comme des skis, des patins à roulettes, etc., étant précisé qu'une courbe caractéristique formant la ligne de liaison entre le milieu du talon et le milieu de la courbe de semelle qui comprend le grand orteil, est au moins approximativement parallèle et de préférence exactement parallèle au sens de mouvement (BR) de l'appareil de sport, par exemple le ski (1), caractérisée en ce que sur le bord extérieur (13'), la surface d'appui de talon (13) de la semelle se trouve plus bas que sur le bord intérieur (13'').

2. Chaussure de sport selon la revendication 1, caractérisée en ce que sur le bord extérieur (13'), la surface d'appui de talon de la semelle se trouve 3 à 5 mm plus bas que sur le bord intérieur (13'').

3. Chaussure de sport selon la revendication 1 à 2, caractérisée en ce que pour une pointure 42, la surface d'appui de talon (13) de la semelle intérieure se trouve de préférence 20 à 40 mm, de préférence 25 à 30 mm plus haut que la surface d'appui (14) de la plante du pied.
